# EUROPÄISCHE PATENTANMELDUNG

(11) **EP 4 321 728 A1**
(43) Veröffentlichungstag der Anmeldung: **14.02.2024**
(21) Anmeldenummer: 23180620.9
(22) Anmeldetag: 21.06.2023
(51) Int. Cl.: F01C 1/22, F01C 21/06, F01C 21/10, F01P 7/14

(54) **ROTATIONSKOLBENMOTOR**

(30) Priorität: 12.08.2022 DE 102022120394
(71) Anmelder: Winkelmann Wankel GmbH, 50226 Frechen (DE)
(72) Erfinder: Baier, Wolfgang, 97502 Obbach (DE)
(74) Vertreter: Gleim, Christian Ragnar

(57) **Zusammenfassung**

Rotationskolbenmotor mit einem Gehäuse 1 und einem in dem Gehäuse umlaufenden Kreiskolben, wobei das Gehäuse 1 einen mittleren Gehäuseteil 11 mit einer den umlaufenden Kreiskolben umschließenden Gehäusewandung 110 umfasst, wobei der mittlere Gehäuseteil 11 von einem ersten Deckelteil 12 und einem zweiten Deckelteil 13 auf gegenüberliegenden Seiten abgedeckt ist, um einen geschlossenen Gehäuseinnenraum 14 zu bilden, und wobei der mittlere Gehäuseteil 11 einen inneren Kühlkanal 111, der erste Deckelteil 12 einen ersten äusseren Kühlkanal 121 und der zweite Deckelteil 13 einen zweiten äusseren Kühlkanal 131 umfasst, in die ein Kühlmedium über einen Einlass 2 einströmt, welches Kühlmedium aus diesen über einen Auslass 3 ausströmt, und wobei der Einlass ein Dosierelement (4) umfasst, das derart ausgebildet ist, um eine unterschiedliche Menge an Kühlmittel dem inneren Kühlkanal 111 und jeweils dem ersten äusseren Kühlkanal 121 und dem zweiten äusseren Kühlkanal 131 zuzuführen.

## Beschreibung

Die Erfindung betrifft einen Rotationskolbenmotor gemäß dem unabhängigen Anspruch.

Die Erfindung betrifft das technische Gebiet von Rotationskolbenmotoren, die nach dem Viertaktprinzip von Brennkraftmaschinen arbeiten, wie zum Beispiel Wankelkreiskolbenmotoren.

Beim Rotationskolbenmotor dreht sich ein dreieckiger Kreiskolben in einem Gehäuse. Der (bogig-dreieckige) Kreiskolben besteht aus drei abgeflachten Kreisbögen und berührt beim Umlauf ständig eine doppelbogige Gehäusewand. Das Gehäuse umfasst einen Einlass und einen Auslass sowie eine oder mehrere Zündkerzen, wobei der Einlass, der Auslass und die Zündkerzen derart voneinander getrennt angeordnet sind, dass der Kreiskolben in einer vorbestimmten Stellung die jeweiligen Kammervolumen mit Einlass, Auslass und Zündkerzen trennt.

Da der Ein- und Auslass vom Brennraum räumlich getrennt ist, eignet sich der Wankelmotor sehr gut für den Betrieb mit Wasserstoff. Bei der Verwendung von Wasserstoff als Brennstoff ist auch der Nachteil der unvollständigen Verbrennung aufgrund des ungünstig geformten Brennraums unkritisch, weil der unverbrannt ausgestoßene Brennstoff unschädlich für die Umwelt ist. Im Zuge der Umstellung der Antriebe bei Kraftfahrzeugen weg von fossilen Brennstoffen rückt die Verwendung von Wasserstoff als Brennstoff vermehrt ins Interesse.

Es ist unter dem Gesichtspunkt der thermischen Belastung problematisch bei Rotationskolbenmotoren, dass der Arbeitstakt immer an der gleichen Stelle stattfindet, weshalb sich eine stationäre Temperaturverteilung mit räumlich und zeitlich stationären heißen und kalten Zonen ausbildet. Der Rotationskolbenmotor hat im Gehäusebereich der Zündkerzen hin zum Auslass die höchsten Temperaturen und im Bereich nach dem Einlass in Richtung Zündkerzen die geringsten Temperaturen. Beim Rotationskolbenmotor strömt im Bereich zwischen Zündkerze und Auslass nie kühlendes Gemisch vorbei, im Unterschied zum Hubkolbenmotor wo der Brennraum im Ansaugtakt durch das angesaugte Gemisch gekühlt wird. Dies führt beim Gehäuse des Rotationskolbenmotors zu einer sehr ungleichen thermischen Belastung. Eine besondere Belastung ergibt sich dadurch, dass bei jeder Umdrehung gezündet wird, wodurch sich eine im Vergleich zum Hubkolben Viertakter hohe Zündfolge mit entsprechend hoher thermischer Belastung ergibt.

Zum Abführen der Wärme ist eine radiale Kühlwasserführung bekannt, wobei das Gehäuse abschnittsweise (im heißen Bogen) gegen die Umlaufrichtung des Kreiskolbens mit einem Kühlkanal versehen ist, der von einem Kühlmittel durchflossen wird. Es ist auch bekannt, die Seitenteile des Gehäuses mit einem Kühlmittel zu kühlen.

Die Erfindung hat sich die Aufgabe gestellt, die thermische Belastung zu minimieren und insbesondere das Kühlmedium entsprechend zur Verfügung zu stellen, um eine effiziente Wärmeabfuhr zu gewährleisten.

Die Erfindung umfasst einen Rotationskolbenmotor mit einem Gehäuse und einem in dem Gehäuse umlaufenden Kreiskolben. Das Gehäuse umfasst einen mittleren Gehäuseteil mit einem den umlaufenden Kreiskolben umschließende Gehäusewandung. Der mittlere Gehäuseteil ist von einem ersten Deckelteil und einem zweiten Deckelteil auf gegenüberliegenden Seiten abgedeckt, um einen geschlossenen Gehäuseinnenraum zu bilden. Der mittlere Gehäuseteil umfasst einen inneren Kühlkanal, der erste Deckelteil einen ersten äusseren Kühlkanal und der zweite Deckelteil einen zweiten äusseren Kühlkanal, in die ein Kühlmedium über einen Einlass einströmt, welches Kühlmedium aus diesen über einen Auslass ausströmt. Der Einlass umfasst ein Dosierelement, das derart ausgebildet ist, um eine unterschiedliche Menge an Kühlmittel dem inneren Kühlkanal und jeweils dem ersten äusseren Kühlkanal und dem zweiten äusseren Kühlkanal zuzuführen. Indem ein Dosierelement am Einlass für das Kühlmedium bereitgestellt wird, das spezifisch dem inneren Kühlkanal und den beiden äusseren Kühlkanälen das Kühlmedium zuführt, kann eine effiziente Kühlung erfolgen, die zum Beispiel berücksichtigt, dass im mittleren Gehäuseteil und den beiden Deckelteilen unterschiedliche Wärmemengen beim Betrieb des Rotationsmotors entstehen.

Gemäß einem vorteilhaften technischen Aspekt ist das Dosierelement derart ausgebildet, dass die dem inneren Kühlkanal, dem ersten äusseren Kühlkanal und dem zweiten äusseren Kühlkanal zugeführte Menge an Kühlmedium derart gewählt ist, dass der Temperaturunterschied des Kühlmediums aus den Kühlkanälen am Auslass weniger als 5% ist. Das Dosierelement kann eine Größe und Form haben, um das Kühlmedium entsprechend zu dosieren, so dass eine festgelegte minimale Temperaturdifferenz nicht unterschritten wird.

Bevorzugt ist das Dosierelement derart ausgebildet, dass die dem inneren Kühlkanal zugeführte Menge an Kühlmedium und die dem ersten äusseren Kühlkanal und dem zweiten äusseren Kühlkanal zugeführte Menge an Kühlmedium eine Abweichung im Bereich von weniger als 5% hat.

Vorteilhafterweise ist die dem ersten äusseren Kühlkanal und dem zweiten äusseren Kühlkanal zugeführte Menge an Kühlmedium identisch.

Besonders bevorzugt ist die dem inneren Kühlkanal zugeführte Menge an Kühlmedium im Bereich von 65 % bis 75 % (5 % bis 15 %) der zugeführten Menge an Kühlmedium. Diese Volumenströme haben in der Praxis zu einer guten Abfuhr der erzeugten Wärme in allen Gehäuseteilen geführt.

Gemäß einem vorteilhaften Aspekt umfasst das Dosierelement eine Dosierhülse. Die Dosierhülse ist zum Beispiel eine Metallhülse auf die ein Zulaufschlauch für das Kühlmedium gesteckt werden kann und die Öffnungen in die jeweiligen Kühlkanäle hat, wobei die Öffnungen im Querschnitt entsprechend der gewünschten Durchflussmenge dimensioniert werden können.

Besonders vorteilhaft ist die Dosierhülse in der Größe und Form derart ausgebildet, um in den Einlass einschiebbar zu sein.

Vorteilhafterweise umfasst die Dosierhülse eine erste Öffnung zum Zuführen des Kühlmediums zum ersten äusseren Kühlkanal, eine zweite Öffnung zum Zuführen des Kühlmediums zu dem inneren Kühlkanal und eine dritte Öffnung zum Zuführen des Kühlmediums zu dem zweiten äusseren Kühlkanal. Die Öffnungen können dabei in Anzahl und Größe bei jedem Kühlkanal unterschiedlich sein.

Vorteilhafterweise umfasst die Dosierhülse zwei zweite Öffnungen zum Zuführen des Kühlmediums zu dem inneren Kühlkanal.

Die Erfindung wird im Folgenden anhand der in den Zeichnungen dargestellten Beispiele zusätzlich erläutert.

Es zeigen:
- Fig. 1: eine teilweise Schnittansicht von einem Rotationskolbenmotor mit Gehäuse aus mittlerem Gehäuseteil und erstem und zweitem Deckelteil mit einem Dosierelement gemäß einem Ausführungsbeispiel der Erfindung;
- Fig. 2: eine weitere Schnittansicht von einem mittleren Gehäuseteil von einem Rotationskolbenmotor aus Fig. 1; und
- Fig. 3: eine Schnittansicht von einem Gehäusedeckelteil von einem Rotationskolbenmotor aus Fig. 1.

**Fig. 1** ist eine teilweise vertikale Schnittansicht (ohne umlaufenden Kreiskolben) von einem Rotationskolbenmotor mit Gehäuse 1 aus mittlerem Gehäuseteil 11 und erstem Deckelteil 12 und zweitem Deckelteil 13 gemäß einem Ausführungsbeispiel der Erfindung.

Das dargestellte Gehäuse 1 hat einen mittleren Gehäuseteil 11 mit einer den umlaufenden Kreiskolben umschließenden Gehäusewandung 110. Der mittlere Gehäuseteil 11 ist auf der linken Seite von einem ersten Deckelteil 12 (als Seitenteil) abgeschlossen. Der mittlere Gehäuseteil 11 ist auf der rechten Seite von einem zweiten Deckelteil 13 (als Seitenteil) abgedeckt. Auf diese Art und Weise wird ein geschlossener Gehäuseinnenraum 14 hergestellt durch den der Kreiskolben entsprechend bekannter Wankelmotoren läuft.

Der mittlere Gehäuseteil 11 hat im oberen Bereich dargestellt einen inneren Kühlkanal 111 (der mittig eine Rippe hat). Die gestrichelten Abschnitte sind seitliche Verbreiterungen im Bereich der Zündkerze und dem Auslasskanal, um den Querschnitt konstant zu halten, in Bereichen der Durchführung der Zündkerzen.

Der erste Deckelteil 12 hat einen ersten äusseren Kühlkanal 121. Der zweite Deckelteil 13 hat einen zweiten äusseren Kühlkanal 131.

Im unteren Bereich ist ein Dosierelement 4 in der Form einer Dosierhülse 41 dargestellt. Durch die Dosierhülse 41 strömt ein Kühlmedium über einen Einlass 2 in die Kühlkanäle ein, um aus diesen über einen Auslass 3 wieder auszuströmen und beispielsweise einem Kühler zugeführt zu werden.

Die Dosierhülse 41 ist mit entsprechend geformten Öffnungen derart ausgebildet, um eine unterschiedliche Menge an Kühlmittel dem inneren Kühlkanal 111 und jeweils dem ersten äusseren Kühlkanal 121 und dem zweiten äusseren Kühlkanal 131 zuzuführen.

Die Dosierhülse 41 ist in Größe und Form derart gestaltet um in den Einlass 2 einschiebbar zu sein.

Die Dosierhülse 41 hat eine erste Öffnung 411 zum Zuführen des Kühlmediums zum ersten äusseren Kühlkanal 121, eine zweite Öffnung 412, 415 zum Zuführen des Kühlmediums zu dem inneren Kühlkanal 111 und eine dritte Öffnung 413 zum Zuführen des Kühlmediums zum zweiten äusseren Kühlkanal 131.

Die Dosierhülse 41 hat zwei zweite Öffnungen 412, 415 zum Zuführen des Kühlmediums zum dem inneren Kühlkanal 111.

Das Dosierelement 4 ist von Form und Größe (der Dosierbohrungen 411, 412, 415, 413) derart dimensioniert, dass die dem inneren Kühlkanal 111, dem ersten äusseren Kühlkanal 121 und dem zweiten äusseren Kühlkanal 131 zugeführte Menge an Kühlmedium derart gewählt ist, dass der über ein nicht dargestelltes Sensorelement gemessene Temperaturunterschied des Kühlmediums aus den Kühlkanälen am Auslass 3 weniger als 5 %, insbesondere im Bereich von 1 % bis 3 % ist.

Das Dosierelement 4 ist von Form und Größe derart dimensioniert, dass die dem inneren Kühlkanal 111 zugeführte Menge an Kühlmedium und die dem ersten äusseren Kühlkanal 121 und dem zweiten äusseren Kühlkanal 131 zugeführte Menge an Kühlmedium eine Abweichung im Bereich von weniger als 5 %, insbesondere im Bereich von 1 % bis 3 % hat.

Vorteilhafterweise ist die dem ersten äusseren Kühlkanal 121 und dem zweiten äusseren Kühlkanal 131 zugeführte Menge an Kühlmedium identisch und von der Menge im inneren Kühlkanal 111 abweichend.

Die dem inneren Kühlkanal 111 zugeführte Menge an Kühlmedium kann im Bereich von 65 % bis 75 % (5 % bis 15 %) der zugeführten Menge an Kühlmedium sein.

In **Fig. 2** ist eine weitere Schnittansicht von einem mittleren Gehäuseteil 11 von einem Rotationskolbenmotor aus Fig. 1 gezeigt.

Der inneren Kühlkanal 111 verläuft über einen Teil des Gehäuses, der erhöhter thermischer Belastung ausgesetzt ist. Das Kühlmedium strömt gegen den Uhrzeigersinn und gegen die Rotationsrichtung des Kreiskolbens vom unten liegenden Einlass 2 zum oben liegenden Auslass 3.

Im Bereich der Zündkerzen 5 und dem Auslasskanal ist der inneren Kühlkanal 111 nach aussen geweitet, so dass der Querschnitt konstant bleibt.

In **Fig. 3** ist eine Schnittansicht von einem Gehäusedeckelteil 12, 13 von einem Rotationskolbenmotor aus Fig. 1. dargestellt, der mit dem mittleren Gehäuseteil aus Fig. 2 verbunden werden kann. In dieser Darstellung lassen sich der erste Deckelteil 12 mit dem ersten äusseren Kühlkanal 121 sowie der zweite Deckelteil 13 mit dem zweiten äusseren Kühlkanal 131 erläutern, da diese spiegelbildlich aufgebaut sind.

Der erste äussere Kühlkanal 121 und der zweite äussere Kühlkanal 131 bestehen aus drei geraden Bohrungen, die einen nach unten gebogenen Kühlkanal ergeben, der den heißen Bogen des Gehäuses abdeckt. Die geraden Bohrungen sind eine besonders günstige Lösung zur Herstellung.

## Patentansprüche

1. Rotationskolbenmotor mit einem Gehäuse (1) und einem in dem Gehäuse umlaufenden Kreiskolben, wobei das Gehäuse (1) einen mittleren Gehäuseteil (11) mit einer den umlaufenden Kreiskolben umschließenden Gehäusewandung (110) umfasst, wobei der mittlere Gehäuseteil (11) von einem ersten Deckelteil (12) und einem zweiten Deckelteil (13) auf gegenüberliegenden Seiten abgedeckt ist, um einen geschlossenen Gehäuseinnenraum (14) zu bilden, und wobei der mittlere Gehäuseteil (11) einen inneren Kühlkanal (111), der erste Deckelteil (12) einen ersten äusseren Kühlkanal (121) und der zweite Deckelteil (13) einen zweiten äusseren Kühlkanal (131) umfasst, in die ein Kühlmedium über einen Einlass (2) einströmt, welches Kühlmedium aus diesen über einen Auslass (3) ausströmt, und wobei der Einlass ein Dosierelement (4) umfasst, das derart ausgebildet ist, um eine unterschiedliche Menge an Kühlmittel dem inneren Kühlkanal (111) und jeweils dem ersten äusseren Kühlkanal (121) und dem zweiten äusseren Kühlkanal (131) zuzuführen.

2. Rotationskolbenmotor (1) nach Anspruch 1, wobei das Dosierelement (4) derart ausgebildet, dass die dem inneren Kühlkanal (111), dem ersten äusseren Kühlkanal (121) und dem zweiten äusseren Kühlkanal (131) zugeführte Menge an Kühlmedium derart gewählt ist, dass der Temperaturunterschied des Kühlmediums aus den Kühlkanälen am Auslass (3) weniger als 5 % ist.

3. Rotationskolbenmotor (1) nach Anspruch 1 oder 2, wobei das Dosierelement (4) derart ausgebildet, dass die dem inneren Kühlkanal (111) zugeführte Menge an Kühlmedium und die dem ersten äusseren Kühlkanal (121) und dem zweiten äusseren Kühlkanal (131) zugeführte Menge an Kühlmedium eine Abweichung im Bereich von weniger als 5 % hat.

4. Rotationskolbenmotor (1) nach einem der vorangehenden Ansprüche, wobei die dem ersten äusseren Kühlkanal (121) und dem zweiten äusseren Kühlkanal (131) zugeführte Menge an Kühlmedium identisch ist.

5. Rotationskolbenmotor (1) nach einem der vorangehenden Ansprüche, wobei die dem inneren Kühlkanal (111) zugeführte Menge an Kühlmedium im Bereich von 65 % bis 75 % der zugeführten Menge an Kühlmedium, insbesondere im Bereich von 5 % bis 15 % der zugeführten Menge an Kühlmedium ist.

6. Rotationskolbenmotor (1) nach einem der vorangehenden Ansprüche, wobei das Dosierelement (4) eine Dosierhülse (41) umfasst.

7. Rotationskolbenmotor (1) nach Anspruch 6, wobei die Dosierhülse (41) in den Einlass (2) einschiebbar ausgebildet ist.

8. Rotationskolbenmotor (1) nach Anspruch 6 oder 7, wobei die Dosierhülse (41) eine erste Öffnung (411) zum Zuführen des Kühlmediums zum ersten äusseren Kühlkanal (121), eine zweite Öffnung (412, 415) zum Zuführen des Kühlmediums zum dem inneren Kühlkanal (111) und eine dritte Öffnung (413) zum Zuführen des Kühlmediums zum dem zweiten äusseren Kühlkanal (131), umfasst.

9. Rotationskolbenmotor (1) nach einem der vorangehenden Ansprüche, wobei die Dosierhülse (41) zwei zweite Öffnungen (415) zum Zuführen des Kühlmediums zum dem inneren Kühlkanal (111) umfasst.
